# FASCICULE DE BREVET EUROPEEN

(11) **EP 0 416 079 B1**
(45) Date de publication et mention de la délivrance du brevet: **12.05.1993**
(21) Numéro de dépôt: 90904864.7
(22) Date de dépôt: 13.03.1990
(51) Int. Cl.: A63B 29/02, A62B 1/14

(54) **DESCENDEUR AUTOBLOQUANT POUR CORDE A DEUX POSITIONS DE BLOCAGE**
SELBSTBLOCKIERENDE ABSEILVORRICHTUNG MIT ZWEI BLOCKIERSTELLUNGEN
SELF-LOCKING DESCENDING DEVICE FOR ROPE WITH TWO LOCKING POSITIONS

(30) Priorité: 16.03.1989 FR 8900946
(43) Date de publication de la demande: 13.03.1991
(73) Titulaire: PETZL S.A., F-38190 Brignoud (FR)
(72) Inventeur: PETZL, Paul, F-38190 Crolles (FR); PETZL, Pierre, F-38190 Crolles (FR)
(86) Numéro de dépôt international: FR9000167
(87) Numéro de publication internationale: WO9010476

(56) Documents cités:
- EP-A- 0 303 388
- GB-A- 2 044 414

## Description

### TECHNIQUE ANTERIEURE

L'invention est relative à un descendeur autobloquant à deux positions de blocage pour la descente d'un utilisateur le long d'une corde, et comprenant :
- un premier flasque de base, équipé d'une première poulie fixe décalée par rapport à un axe d'articulation, perpendiculaire au premier flasque,
- une deuxième poulie solidaire d'un support mobile, monté à pivotement autour de l'axe dans un plan parallèle au flasque de base,
- un levier de commande assujetti à l'ensemble support et deuxième poulie pour former un dispositif coinceur à deux positions de blocage de la corde, laquelle est enroulée selon un S dans des gorges de guidage des deux poulies, le déblocage intervenant dans une position intermédiaire du levier de commande,
- un deuxième flasque parallèle au premier flasque de base avec interposition des deux poulies dans un intervalle transversal, ledit deuxième flasque étant escamotable pour autoriser l'enroulement de la corde sur les poulies,
- des moyens d'attache des deux flasques à un baudrier,
- et une première surface de freinage agencée sur la première poulie fixe contre laquelle est pressée la corde par un bossage de la deuxième poulie dans une première position de blocage du levier de commande.

Un tel descendeur est connu du document FR-2451 752, dans lequel la deuxième poulie est équipée de deux bossages coopérant avec la première poulie pour former un coinceur à deux positions de blocage, lorsque le levier de commande pivotant se trouve alternativement dans deux positions extrêmes. On remarque que la fonction de coincement de chaque bossage s'exerce toujours sur le même brin intermédiaire de la corde, agencé entre les deux poulies. Le débattement du levier de commande entre les deux positions de blocage est de l'ordre d'un quart de cercle, et l'action manuelle de déblocage vers la position intermédiaire du levier de commande nécessite un effort important.

### EXPOSE DE L'INVENTION

L'objet de l'invention consiste à améliorer la fiabilité et la préhension d'un descendeur autobloquant à deux positions de blocage.

Le descendeur selon l'invention est caractérisé en ce que le support pivotant comporte à l'opposé du levier de commande, un taquet de coincement séparé de la deuxième poulie par un espace de passage de la corde, et que la première poulie est dotée d'une deuxième surface de freinage, contre laquelle est pressée la corde par le taquet de coincement lorsque la poignée de commande est déplacée vers une deuxième position de blocage.

L'axe d'articulation du support mobile est excentré par rapport au centre fictif de la deuxième poulie, de manière à augmenter le couple de serrage de la corde lorsque le levier de commande est sollicité vers la première position de blocage.

L'espace de passage du support entre la deuxième poulie et le taquet de coincement est traversé par deux brins adjacents d'une boucle de la corde, laquelle est enroulée sur la première poulie.

Lorsque le descendeur est en service, la position en équerre de la poignée de commande en facilite la préhension et l'actionnement par l'utilisateur lors du débattement vers la position intermédiaire de déblocage.

Le descendeur est accroché au baudrier au moyen d'un mousqueton et d'une sangle de liaison. Le positionnement du mousqueton s'effectue dans des lumières oblongues de sections décroissantes pratiquées aux extrémités des flasques.

### DESCRIPTION RAPIDE DES FIGURES

D'autres avantages et caractéristiques ressortiront plus clairement de la description ou va suivre d'un mode de réalisation de l'invention, donné à titre d'exemple non limitatif, et représenté aux dessins annexés, dans lesquels :
- la figure 1 montre une vue en élévation du descendeur selon l'invention, représenté en position écartée du deuxième flasque pour l'enroulement de la corde sur les poulies ;
- la figure 2 est une vue identique de la figure 1 en position intermédiaire de déblocage de la poignée de commande, le deuxième flasque n'étant pas représenté pour plus de clarté ;
- les figures 3 et 4 sont des vues identiques à la figure 2, le descendeur étant représenté respectivement dans une première et dans une deuxième position de blocage de la poignée ;
- la figure 5 montre le descendeur à l'état de repos lors du transport ;
- la figure 6 représente le premier flasque de base équipé de la première poulie et de l'axe d'articulation ;
- la figure 7 est une vue de profil du descendeur en position fermée du deuxième flasque ;
- la figure 8 montre le support mobile comportant le levier de commande, la deuxième poulie et le taquet de coincement.

### DESCRIPTION DETAILLEE DE L'INVENTION

Sur les figures, un descendeur 10 autobloquant à deux positions de blocage, comporte une paire de poulies 12,14 logées dans un intervalle 16 transversale ménagé entre deux flasques 18,20 parallèles. La première poulie 12 est montée fixe au moyen d'une vis 21 sur le premier flasque de base 18, en étant immobilisée en rotation. Le secteur circulaire supérieur de la poulie 12 est doté d'une gorge 22 de guidage de la corde 24. L'autre partie, orientée vers la deuxième poulie 14, est équipée d'une première surface de freinage 26 et d'une deuxième surface de freinage 28. Les deux surfaces 26,28 sont sensiblement rectilignes en faisant entre elles un angle obtu.

Dans la zone médiane du flasque de base 18 fait saillie un axe 30 fixe, s'étendant parallèlement à la vis 21 de fixation de la première poulie 12. Sur l'axe 30 est monté à rotation limitée un support 32 mobile, séparé du flasque de base 18 par un faible jeu axial, autorisant le pivotement du support 32 à l'intérieur de l'intervalle 16 dans un plan parallèle au flasque de base 18. L'une des extrémités du support 32 mobile est prolongée latéralement par un levier de commande 34, dont l'actionnement manuel pilote le blocage et le déblocage de la corde 24, ainsi que la vitesse de descente. L'autre extrémité du support 32 est pourvue d'un taquet de coincement 36, alors que la deuxième poulie 14 est immobilisée en rotation sur le support 32 entre le levier 34 et le taquet 36.

La deuxième poulie 14 est conformée en came comprenant un secteur circulaire à gorge 38 de guidage de la corde 24, et un bossage 40 destiné à coopérer avec la première surface de freinage 26. Un orifice 42 circulaire traverse la poulie 14 pour autoriser le montage du support 32 mobile sur l'axe 30 fixe du flasque de base 18.

L'orifice 42 est excentré par rapport au centre fictif 44 de la gorge 38 circulaire de la deuxième poulie 14, de manière à augmenter le couple lors d'un blocage automatique à la suite d'une chute. L'orifice 42 est situé entre le centre fictif 44 de la gorge 38 et l'arête 46 rectiligne agencée à l'opposé de la gorge 38.

Un espace 48 de passage de la corde 24 est ménagé entre la deuxième poulie 14 et le taquet de coincement 36.

Le deuxième flasque 20 d'obturation de l'intervalle 16 transversal, est monté à basculement en ciseaux sur l'axe fixe 30 entre une position écartée (fig.1) appropriée à l'engagement selon un S de la corde 24 dans les gorges 22,38 de guidage des deux poulies 12,14, et une position fermée (fig.7) dans laquelle les deux flasques 18,20 sont disposés en regard l'un de l'autre, en empêchant tout échappement de la corde 24 hors de l'intervalle 16. Le premier flasque 18 de base comporte avantageusement un rebord 50 en équerre orienté en direction du deuxième flasque 20.

A l'opposé du rebord 50, le premier flasque 18 est doté d'une lumière 52 oblongue de section décroissante vers le bas. Le deuxième flasque 20 comporte également une lumière 54 de même profil, susceptible de venir en alignement en position fermée avec la lumière 52 conjuguée, pour autoriser le passage d'un mousqueton d'attache, relié au baudrier d'encordement de l'utilisateur. Un cliquet articulé est associé à la lumière 52 du deuxième flasque 20 pour faciliter l'introduction du mousqueton.

Le fonctionnement du descendeur 10 autobloquant est le suivant :

Après basculement du deuxième flasque 20 vers la position écartée (fig.1), l'utilisateur enroule la corde 24 autour de la gorge 38 de la deuxième poulie 14, suivi du passage dans l'espace intermédiaire délimité par l'arête 46 et la première surface de freinage 26. La corde 24 passe ensuite dans la gorge 22 de la première poulie 12, puis dans l'espace 48 adjacent entre le taquet de coincement 36 et l'arête 46. La refermeture du deuxième flasque 20 emprisonne la corde 24 dans l'intervalle 16, et tout écartement accidentel des flasques 12,14 est exclu par la présence du mousqueton dans les lumières 52,54. La section décroissante des lumières 52,54 permet un positionnement et un centrage corrects du mousqueton indépendamment de sa dimension.

La figure 2 montre le descendeur 10 en position débloquée, correspondant à la position intermédiaire de la poignée de commande 34, autorisant le mouvement de descente de l'utilisateur le long de la corde 24 verticale. La vitesse de descente est contrôlée par la friction de la corde 24 dans les deux gorges 22,38 des poulies 12,14. La venue de la poignée 34 dans la position intermédiaire résulte d'une action volontaire exercée manuellement par l'utilisateur dans le sens de la flèche F1. Il en résulte un pivotement prédéterminé du support 32 autour de l'axe 30 et dans le sens inverse des aiguilles d'une montre, de manière à neutraliser la réaction du bossage 40 et du taquet de coincement 36 sur la corde 24.

En cas de relâchement de la poignée de commande 34, notamment à la suite d'une chute non contrôlée, les forces de friction engendrent une tension sur la corde 24 (voir flèche F2, fig.3) qui sollicite le support 32 mobile dans le sens des aiguilles d'une montre. Le bossage 40 de la deuxième poulie 14 coince la corde 24 contre la première surface de freinage 26 de la première poulie 12, et bloque automatiquement le mouvement de descente. L'utilisateur reste alors suspendu en toute sécurité à la corde 24, et la poignée de commande 34 occupe une première position relevée de blocage. Dans cette position, le couple de serrage de la corde est optimum, grâce à l'excentricité de la deuxième poulie 14. Le taquet de coincement 36 est inactif, en étant écarté au maximum de la deuxième surface de freinage 28.

A partir de cette première position de blocage, le déblocage s'opère normalement par abaissement manuel de la poignée 34 selon la flèche F1, vers la position intermédiaire de la figure 2.

Cette action de déblocage est facilitée par le positionnement en saillie du levier de commande 34, lequel s'étend sensiblement à angle droit par rapport au flasque de base 18.

Un déplacement poursuivi au-delà de la position intermédiaire, amène le support 32 et la poignée de commande 34 vers une deuxième position abaissée de blocage (figure 4), dans laquelle le taquet de coincement 36 presse la corde 24 contre la deuxième surface de freinage 28 de la première poulie 12. La deuxième poulie 14 n'exerce aucun effet de blocage sur la corde 24, étant donné que l'arête 46 est sensiblement parallèle à la première surface de freinage 26. Le déblocage de la corde 24 se produit automatiquement par relèvement de la poignée de commande 34 vers la position intermédiaire.

La figure 5 montre l'état du descendeur 10 hors service, notamment lors du transport. La forme et l'excentricité de la deuxième poulie 14 autorisent en l'absence de corde 24, un libre pivotement du levier de commande 34 au-delà de la première position, sans que le bossage 40 ne touche la première surface de freinage 26. La poignée 34 est alors sensiblement parallèle aux flasques 18,20, et ne se trouve plus en saillie. Le transport du descendeur 10 s'effectue alors sans gêne pour l'utilisateur.

Selon une variante, l'orifice 42 de la deuxième poulie 14 est agencé coaxialement sur le centre fictif 44.

L'invention s'étend également à un descendeur pour corde double de rappel, dans lequel chaque poulie 12,14 comporte deux gorges juxtaposées de guidage de la corde 24.

## Revendications

1. Descendeur autobloquant à deux positions de blocage pour la descente d'un utilisateur le long d'une corde 24, et comprenant :
- un premier flasque 18 de base, équipé d'une première poulie 12 fixe décalée par rapport à un axe 30 d'articulation, perpendiculaire au premier flasque 18,
- une deuxième poulie 14 solidaire d'un support 32 mobile, monté à pivotement autour de l'axe 30 dans un plan parallèle au flasque de base 18,
- un levier de commande 34 assujetti à l'ensemble support 32 et deuxième poulie 14 pour former un dispositif coinceur à deux positions de blocage de la corde 24, laquelle est enroulée selon un S dans des gorges 22,38 de guidage des deux poulies 12,14, le déblocage intervenant dans une position intermédiaire du levier de commande 34,
- un deuxième flasque 20 parallèle au premier flasque 18 de base avec interposition des deux poulies 12,14 dans un intervalle 16 transversal, ledit deuxième flasque 20 étant escamotable pour autoriser l'enroulement de la corde 24 sur les poulies 12,14,
- des moyens d'attache des deux flasques 18,20 à un baudrier,
- et une première surface de freinage 26 agencée sur la première poulie 12 fixe contre laquelle est pressée la corde par un bossage 40 de la deuxième poulie 14 dans une première position de blocage du levier de commande 34, caractérisé en ce que le support 32 pivotant comporte à l'opposé du levier de commande 34, un taquet de coincement 36, séparé de la deuxième poulie 14 par un espace 48 de passage de la corde 24, et que la première poulie 12 est dotée d'une deuxième surface de freinage 28, contre laquelle est pressée la corde par le taquet de coincement 36 lorsque la poignée de commande 34 est déplacée vers une deuxième position de blocage.

2. Descendeur autobloquant selon la revendication 1, caractérisé en ce que les première et deuxième surfaces de freinage 26,28 de la première poulie 12 fixe sont sensiblement rectilignes en faisant entre elles un angle obtu, et que le levier de commande 34 se trouve en saillie en position intermédiaire, sensiblement à angle droit par rapport au flasque de base 18.

3. Descendeur autobloquant selon la revendication 1, caractérisé en ce que l'axe 30 d'articulation du support 32 mobile est excentré par rapport au centre fictif 44 de la deuxième poulie 14, de manière à augmenter le couple de serrage de la corde lorsque le levier de commande 34 est sollicité vers la première position de blocage.

4. Descendeur selon la revendication 3, caractérisé en ce que la deuxième poulie 14 est pourvue d'un orifice 42 circulaire, dans lequel s'engage l'axe d'articulation 30 lors du montage du support 32, l'orifice 42 étant situé entre ledit centre fictif 44 et une arête 46 agencée à l'opposé de la gorge 38.

5. Descendeur selon la revendication 4, caractérisé en ce que l'arête 46 de la deuxième poulie 14 s'étend sensiblement parallèlement à la première surface de freinage 26 de la première poulie 12 lors du débattement de la poignée de commande 34 entre la position intermédiaire et la deuxième position de blocage.

6. Descendeur selon la revendication 1, caractérisé en ce que la deuxième poulie 14 est montée coaxialement sur l'axe 30 du premier flasque 18 de base.

7. Descendeur selon la revendication 1, caractérisé en ce que l'espace 48 de passage du support 32 entre la deuxième poulie 14 et le taquet de coincement 36 est traversé par deux brins adjacents d'une boucle de la corde 24, laquelle est enroulée sur la première poulie 12.

8. Descendeur selon la revendication 7, caractérisé en ce que le deuxième flasque 20 est monté à basculement en ciseaux sur l'axe 30 d'articulation du descendeur 10, entre une position écartée et une position fermée.

9. Descendeur selon la revendication 8, caractérisé en ce que le premier flasque 18 de base est doté d'un rebord 50 en équerre orienté vers le deuxième flasque 20 lorsque ce dernier se trouve en position fermée.

10. Descendeur selon la revendication 1, les moyens d'attache du descendeur comportant une lumière 54,52 oblongue, à l'extrémité de chaque flasque 18,20 du côté de la deuxième poulie 14, pour l'introduction d'un mousqueton, caractérisé en ce que chaque lumière 52,54 présente une section décroissante autorisant un positionnement et un centrage corrects du mousqueton, quelle que soit la forme de ce dernier.

## Patentansprüche

1. Selbstblockierende Abseilvorrichtung mit zwei Blockierstellungen zum Abseilen eines Benutzers entlang eines Seiles (24), mit:
- einer ersten Grundplatte 18, die mit einer ersten feststehenden Seilrolle 12 versehen ist, welche bezüglich einer sich senkrecht zur ersten Platte 18 erstreckenden Gelenkachse 30 versetzt ist,
- einer zweiten Seilrolle 14, die fest mit einer beweglichen Halterung 32 verbunden ist, welche um die Achse 30 schwenkbar in einer Ebene parallel zur Grundplatte 18 angeordnet ist,
- einem Betätigungshebel 34, der der Anordnung aus Halterung 32 und zweiter Seilrolle 14 zugeordnet ist, um eine Klemmanordnung mit zwei Blockierstellungen für das Seil 24 zu bilden, wobei letzteres in Führungsrillen 22, 38 die beiden Seilrollen 12,14 umschlingt und eine Freigabe in einer Zwischenstellung des Betätigungshebels 34 erfolgt,
- einer zweiten Platte 20 parallel zur ersten Grundplatte 18, wobei die beiden Seilrollen 12,14 in dem Raum 16 zwischen ihnen eingesetzt sind und die zweite Platte 20 verschwenkbar ist, um das Umschlingen der Seilrollen 12,14 durch das Seil 24 zu ermöglichen,
- einer Anordnung zur Befestigung der beiden Platten 18,20 an einem Gurt und
- einer ersten Bremsfläche 26, die an der ersten feststehenden Seilrolle 12 ausgebildet ist, gegen die das Seil durch einen Vorsprung 40 der zweiten Seilrolle 14 in einer ersten Blockierstellung des Betätigungshebels 34 gedrückt wird,
**dadurch gekennzeichnet,** daß die schwenkbare Halterung 32 gegenüber dem Betätigungshebel 34 einen Klemmnocken 36 aufweist, der von der zweiten Seilrolle 14 durch einen Durchlaßraum 48 für das Seil 24 getrennt ist, und daß die erste Seilrolle 12 mit einer zweiten Bremsfläche 28 versehen ist, gegen die das Seil durch den Klemmnocken 36 gedrückt wird, wenn der Betätigungsgriff 34 in Richtung einer zweiten Blockierstellung verschoben wird.

2. Selbstblockierende Abseilvorrichtung nach Anspruch 1, **dadurch gekennzeichnet**, daß die beiden Bremsflächen 26, 28 der ersten feststehenden Seilrolle 12 im wesentlichen geradlinig sind und zwischen sich einen stumpfen Winkel einschließen, und daß der Betätigungshebel 34 in der Zwischenstellung hervorspringt, im wesentlichen im rechten Winkel bezüglich der Grundplatte 18.

3. Selbstblockierende Abseilvorrichtung nach Anspruch 1, **dadurch gekennzeichnet,** daß die Gelenkachse 30 der beweglichen Halterung 32 exzentrisch bezüglich der gedachten Mitte 44 der zweiten Seilrolle 14 ist, dergestalt, daß das Klemmmoment für das Seil erhöht wird, wenn der Betätigungshebel 34 in Richtung der ersten Blockierstellung bewegt wird.

4. Abseilvorrichtung nach Anspruch 3, **dadurch gekennzeichnet**, daß die zweite Seilrolle 14 mit einer kreisförmigen Öffnung 42 versehen ist, in welche die Gelenkachse 30 während des Einsetzens der Halterung 32 eingreift, wobei die Öffnung 42 zwischen der gedachten Mitte 44 und einem Steg 46 gegenüber der Nut 38 angeordnet ist.

5. Abseilvorrichtung nach Anspruch 4, **dadurch gekennzeichnet**, daß der Steg 46 der zweiten Seilrolle 14 sich im wesentlichen parallel zur ersten Bremsfläche 26 der ersten Seilrolle 12 erstreckt während des Verschwenkens des Betätigungsgriffs 34 zwischen der Zwischenstellung und der zweiten Blockierstellung.

6. Abseilvorrichtung nach Anspruch 1, **dadurch gekennzeichnet,** daß die zweite Seilrolle 14 koaxial zur Achse 30 der ersten Grundplatte 18 angeordnet ist.

7. Abseilvorrichtung nach Anspruch 1, **dadurch gekennzeichnet,** daß der Durchlaßraum 48 der Halterung 32 zwischen der zweiten Seilrolle 14 und dem Klemmnocken 36 durch zwei benachbarte Schlingen einer Windung des Seils 24 durchsetzt ist, welches die erste Seilrolle 12 umschlingt.

8. Abseilvorrichtung nach Anspruch 7, **dadurch gekennzeichnet**, daß die zweite Platte 20 an der Gelenkachse 30 der Abseilvorrichtung 10 derart angeordnet ist, daß sie zwischen einer offenen Stellung und einer geschlossenen Stellung hin- und herschwingt.

9. Abseilvorrichtung nach Anspruch 8, **dadurch gekennzeichnet,** daß die erste Grundplatte 18 mit einer Randleiste 50 versehen ist, die sich unter einem rechten Winkel zu ihr in Richtung zur zweiten Platte 20 hin erstreckt, wenn letztere in der geschlossenen Stellung ist.

10. Abseilvorrichtung nach Anspruch 1, mit einer Befestigungsanordnung für die Abseilvorrichtung, die eine langgestreckte Öffnung 54,52 aufweist am Ende einer jeden Platte 28 auf der Seite der zweiten Seilrolle 14 zum Einhaken eines Karabinerhakens, **dadurch gekennzeichnet**, daß jede Öffnung 52,54 einen abnehmenden Querschnitt aufweist zum korrekten Positionieren und Zentrieren des Karabinerhakens, unabhängig von dessen Form.

## Claims

1. A self-jamming descender with two jamming positions for a user to descend along a rope 24, and comprising :
- a first base flange 18, equipped with a first fixed pulley 12 offset with respect to an articulation spindle 30, perpendicular to the first flange 18,
- a second pulley 14 securedly united to a mobile support plate 32, pivotally mounted around the spindle 30 in a parallel plane to the base flange 18,
- an operating handle 34 secured to the support plate 32 and second pulley 14 assembly to form a jamming device with two jamming positions of the rope 24, which is wound in an S in guide grooves 22, 38 of the two pulleys 12, 14, unjamming taking place in an intermediate position of the operating lever 34,
- a second flange 20 parallel to the first base flange 18 with the two pulleys 12, 14 being interposed in a transverse gap 16, said second flange 20 being retractable to allow the rope 24 to be wound on the pulleys 12, 14,
- attachment means of the two flanges 18, 20 to a harness,
- and a first braking surface 26 arranged on the first fixed pulley 12 against which the rope is pressed by a boss 40 of the second pulley 14 in a first jamming position of the operating lever 34, characterized in that the pivoting support plate 32 comprises opposite from the operating lever 34, a jamming cleat 36, separated from the second pulley 14 by a space 48 for the rope 24 to pass, and that the first pulley 12 is provided with a second braking surface 28, against which the rope is pressed by the jamming cleat 36 when the operating handle 34 is moved to a second jamming position.

2. The self-jamming descender according to claim 1, characterized in that the first and second braking surfaces 26, 28 of the first fixed pulley 12 are appreciably straight forming an obtuse angle with one another, and that the operating lever 34 is in protrusion in the intermediate position, appreciably at right angles with respect to the base flange 18.

3. The self-jamming descender according to claim 1, characterized in that the articulation spindle 30 of the mobile support plate 32 is eccentric with respect to the fictitious center 44 of the second pulley 14, so as to increase the jamming torque of the rope when the operating lever 34 is urged to the first jamming position.

4. The descender according to claim 3, characterized in that the second pulley 14 is provided with a circular orifice 42, in which the articulation spindle 30 is engaged when the support plate 32 is mounted, the orifice 42 being located between said fictitious center 44 and an edge 46 arranged opposite from the groove 38.

5. The descender according to claim 4, characterized in that the edge 46 of the second pulley 14 extends appreciably parallel to the first braking surface 26 of the first pulley 12 when movement of the operating handle 34 takes place between the intermediate position and the second jamming position.

6. The descender according to claim 1, characterized in that the second pulley 14 is mounted coaxially on the spindle 30 of the first base flange 18.

7. The descender according to claim 1, characterized in that the space 48 for the support plate 32 to pass between the second pulley 14 and the jamming cleat 36 has passing through it two adjacent strands of a loop of the rope 24, which is wound on the first pulley 12.

8. The descender according to claim 7, characterized in that the second flange 20 is mounted with scissor swivelling on the articulation spindle 30 of the descender 10 between a separated position and a closed position.

9. The descender according to claim 8, characterized in that the first base flange 18 is provided with a bracket-shaped edge 50 facing the second flange 20 when the latter is in the closed position.

10. The descender according to claim 1, the attachment means of the descender comprising an oblong opening 54, 52, at the end of each flange 18, 20 on the second pulley 14 side, for a karabiner to be fitted, characterized in that each opening 52, 54 presents a decreasing cross-section enabling the karabiner to be positioned and centered correctly, whatever the shape of the latter.
